# EUROPÄISCHE PATENTSCHRIFT

(11) **EP 2 307 306 B1**
(45) Veröffentlichungstag und Bekanntmachung des Hinweises auf die Patenterteilung: **09.09.2015**
(21) Anmeldenummer: 09772135.1
(22) Anmeldetag: 30.06.2009
(51) Int. Cl.: B67C 3/26

(54) **FÜLLSYSTEM ZUM FÜLLEN VON FLASCHEN ODER DERGLEICHEN BEHÄLTERN SOWIE FÜLLMASCHINE**
FILLING SYSTEM FOR FILLING BOTTLES OR SIMILAR CONTAINERS, AND FILLING MACHINE
SYSTÈME DE REMPLISSAGE POUR REMPLIR DES BOUTEILLES OU RÉCIPIENTS SIMILAIRES ET MACHINE DE REMPLISSAGE CORRESPONDANTE

(30) Priorität: 02.07.2008 DE 102008030948
(43) Veröffentlichungstag der Anmeldung: 13.04.2011
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2009/004689
(87) Internationale Veröffentlichungsnummer: WO 2010/000435

(56) Entgegenhaltungen:
- DE-A1- 3 829 081
- DE-A1- 19 818 761
- DE-U1- 20 319 619
- US-A- 5 082 033

## Beschreibung

Die Erfindung bezieht sich auf ein Füllsystem zum Füllen von Flaschen oder dergleichen Behältern mit einem flüssigen Füllgut gemäß Oberbegriff Patentanspruch 1 sowie auf eine Füllmaschine mit einer Vielzahl von Füllelementen an einem um eine vertikale Maschinenachse umlaufend antreibbaren Rotor gemäß Oberbegriff Patentanspruch 6.

Füllsysteme zum Füllen von Flaschen oder anderen Behältern, insbesondere auch zum Füllen mit Getränken und dabei speziell auch mit kohlesäurehaltigen Getränken sind in verschiedenen Ausführungen und für verschiedenste Verfahrensweise bekannt. Bekannt sind insbesondere auch Follsysteme, bei denen die Füllhöhe beim Füllen durch eine in den jeweiligen Behälter hineinreichende und als Röhrchen mit einem Sonden kanal ausgebildete Sonde gesteuert wird, und zwar dadurch, dass zumindest am Ende des Füllens bzw. der Füllphase das aus dem in Dichtlage mit dem Füllelement angeordneten Behälter durch das zufließende Füllgut verdrängte Gas, beispielsweise Inertgas oder CO2-Gas über den Sondenkanal aus dem Behälter abgeführt und dadurch das Füllen bzw. die Füllphese automatisch dann unterbrochen wird, wenn das in dem Behälter hineinragende Sondenende in den Füligut-spiegel im Behälter eingetaucht ist. Im Anschluss daran erfolgt eine Follhöhenkorrektur durch Beaufschlagung des in dem Behälter oberhalb des Follgutspiegels vom Füllgut nicht eingenommenen Teils des Behälterinnenraumes mit einem sterilen gas- und/oder dampfförmigen Medium, beispielsweise Inertgas oder CO2-Gas mit geringem Überdruck, so dass überschüssiges Füllgut durch den Sondenkanal in den Vorratsbehälter oder Ringkessel zurückgedrückt wird, so dass sich der Füllgutspiegel dann auf das Niveau des offenen Sondenendes bzw. geringfügig unterhalb dieses Niveaus abgesenkt hat.

Sowohl bei einem drucklosen Füllen, als auch bei einem Druckfollen ist es bei diesem auch unter der Bezeichnung "Trinox-Verfahren" bekannten Verfahren üblich, den jeweils in Dichtlage am Füllelement angeordneten Behälter vor dem eigentlichen Füllen zur Entfernung von vorhandener Luft zu evakuieren und anschließend mit einem sterilen Gas oder Inertgas aus dem Gasraum des Vorratsbehälters oder Ringkessels der Füllmaschine zu füllen und zwar über den Sondenkanal. Obwohl der Druckausgleich oder das Vorspannen über den Sondenkanal der Sonde zu einer erheblichen Vereinfachung der Füllelemente insbesondere hinsichtlich der benötigten Steuermittel sowie auch zu einer Vereinfachung des Steueraufwandes der entsprechenden Füllmaschine führen, hat diese Verfahrensweise gewisse Nachteile, und zwar dadurch, dass ein trockener Druckausgleich und insbesondere aber ein trockenes Vorspannen der Behälter vor Beginn des eigentlichen Füllens nicht möglich ist. Vielmehr werden insbesondere in Verbindungswegen zwischen dem Sondenkanal und dem Vorratsbehälter aus einer vorausgehenden Füllphase bzw. der dortigen Füllhöhenkorrektur verbliebene Füllgutreste beim Druckausgleich und insbesondere auch beim Vorspannen in der nächsten Füllphase zusammen mit dem, den Druckausgleich oder das Vorspannen bewirkenden Gas als Aerosol in den Behälter eingeblasen. Derartige Füllgutreste begünstigen dann insbesondere beim Abfüllen eines kohlensäurehaltigen Füllgutes als Entbindungskeime ein Austreten von CO2 aus dem Füllgut, so dass es am Ende der jeweiligen Füllphase zu einer übermäßigen Schaumentwicklung im jeweiligen Behälter kommt. Diesem Nachteile könnte zwar grundsätzliah durch eine Verlängerung der Beruhigungs- und Entlastungszeiten jeweils am Ende Füllphase entgegen gewirkt werden. Eine derartige Verlängerung bedeutet aber bei vorgegebener Größe einer Füllmaschine eine Reduzierung der Drehgeschwindigkeit des Rotors und damit der Leistung der Füllmaschine oder aber bei vorgegebener Leistung der Füllmaschine eine Vergrößerung der Maschine bzw. des Durchmessers des Rotors. Auch aus anderen Gründen Ist ein trockener Druckausgleich und insbesondere eine trockene Vorspannung der Behälter erwünscht, d.h. ein Druckausglelch oder ein Vorspannen ohne mitgeführte, aus der Füllhöhenkorrektur stammende Füllgutreste.

Druckschrift DE 203 19 619 U1 offenbart eine Füllmaschine und ein Füllsystem gemäß dem Oberbegriff des Anspruchs 1. Die zum Füllen der Behälter vorgesehenen Füllelemente weisen zwei Gaskanäle auf, wobei ein in einem Gasrohr vorgesehener erster Gaskanal mit einem im Füllgutraum vorgesehenen Gasraum verbunden ist und ein weiterer Gaskanal mit einem vom Füllguttank getrennten Ringkanal verbunden Ist, der ein Inertgas bereitstellt.

Weiterhin sind aus den Druckschriften DE 38 29 081 A1 und US 5,082,033 A Fülleinrichlungen zum Befüllen von Behältern bekannt.

Aufgabe der Erfindung ist es, ein Füllsyatem aufzuzeigen, welches unter Beibehaltung einer vereinfachten Konstruktion des wenigstens einen Füllelementes und eines reduzierten Steueraufwandes einen trockenen Druckausgleich sowie insbesondere auch ein trockenes Vorspannen der zu füllenden Behälter ermöglicht. Zur Lö-sung dieser Aufgabe ist ein Füllsystem entsprechend dem Patentanspruch 1 ausgebildet. Eine Füllmaschine ist Gegenstand des Patentanspruchs 5.

Das erfindungsgemäße Füllsystem hat nicht nur den Vorteil, dass mit ihm ein trockener Druckausgleich sowie insbesondere auch beim Druckfüllen ein trockenes Vorspannen der Behälter mit dem sterilen Gas oder Inertgas möglich ist, sondern durch die Trennung der Verbindungs- oder Strömungswege für den Druckausgleich bzw. die Vorspannung und für die Rückführung von überschüssigem Füllgut bei der Füllhöhenkorrektur ist es möglich, die effektiven Strömungsquerschnitte dieser Verbindungswege an den jeweiligen Verfahrens-schritt bzw. an ihre Funktion optimal anzupassen, d.h. den wirksamen Strömungsquerschnitt des Verbindungsweges für den Druckausgleich bzw. für das Vorspannen möglichst groß zu gestalten, auf jeden Fall größer als den wirksamen Strömungsquerschnitt des Verbindungsweges für das Rückführen des überschüssigen Füllguts bei der Füllhöhenkorrektur. Diese Ausbildung führt zu einer wesentlichen Reduzierung der für den Druckausgleich bzw. das Vorspannen und die Füllhöhenkorrektur benötigten Zeiten, wobei der reduzierte Strömungsquerschnitt des Strömungsweges, der für die Rückführung von überschüssigem Füllgut bei der Füllhöhenkorrektur genutzt wird, auch dafür sorgt, dass im Sondenkanal keine oder aber allenfalls absolut vernachlässigbare Füllgutreste verbleiben.

Bei einer Ausführungsform, die kein Teil der Erfindung ist der Sondenkanal vorzugsweise über ein Steuerventil an gesonderte Verbindungswege angeschlossen, und zwar an einen ersten Verbindungsweg zum Rückführen des überschüssigen Füllgutes bei der Füllhöhenkorrektur und an einen zweiten Verbindungsweg für den Druckausgleich oder das Vorspannen. In beiden Strömungswegen ist wenigstens ein steuerndes Ventil in Form eines Rückschlagventils vorgesehen, und zwar in der Form, dass das in dem ersten Verbindungsweg angeordnete Rückschlagventil für einen Fluss aus dem Sondenkanal und das in dem zweiten Verbindungsweg angeordnete Rückschlagventil für einen Fluss in den Sondenkanal öffnet, beide Rückschlagventile aber für einen Fluss in entgegensetzter Richtung sperren.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1: in vereinfachter Darstellung und im Schnitt ein Füllelement einer Füllmaschine umlaufender Bauart zum Füllen von Flaschen oder dergleichen Behältern mit einem flüssigen Füllgut, die kein Teil der Erfindung ist.

- Fig. 2: in vergrößerter Teildarstellung das Füllelement der Figur 1;
- Fig. 3: eine Darstellung ähnlich Figur 1 bei einer erfindungsgemäßen Ausführungsform.

In den Figuren 1 und 2 ist 1 ein Füllelement eines Füllsystems zum Füllen von Flaschen 2 oder anderen Behältern mit einem flüssigen Füllgut, und zwar zum drucklosen Füllen aber auch zum Druckfüllen. Das Füllelement 1 ist Bestandteil einer Füllmaschine umlaufender Bauart und hierbei mit einer Vielzahl gleichartiger Füllelemente am Umfang eines um eine vertikale Maschinenachse umlaufend antreibbaren Rotors vorgesehen. Von diesem ist lediglich ein Vorratsbehälter oder Ringkessel 3 dargestellt, der während des Füllens mit dem flüssigen Füllgut teilgefüllt ist und in dem daher ein von dem Füllgut nicht eingenommener Gasraum 3.1 und darunter liegend ein von dem Füllgut eingenommener Flüssigkeitsraum 3.2 gebildet sind. Der Gasraum 3.1 ist z.B. mit einem Inertgas, beispielsweise mit einem CO2-Gas ausgefüllt und beim drucklosen Füllen beispielsweise mit einem dem Atmosphärendruck entsprechendem Druck P1 beaufschlagt und beim Druckfüllen druckgesteuert mit dem Fülldruck P1 entsprechendem Druck beaufschlagt.

Im Rotor bzw. Ringkessel 3 sind bei der dargestellten Ausführungsform zwei für sämtliche Füllelemente 1 der Füllmaschine ebenfalls gemeinsame Ringkanäle 4 und 5 ausgebildet, von denen der Ringkanal 4 als sogenannter Trinox-Kanal das Inertgas, beispielsweise C02-Gas während des Füllbetriebes mit einem Druck P2 etwas größer als der Druck P1 führt und von denen der Ringkanal 5 als Vakuumkanal mit einer nicht dargestellten Vakuum- oder Unterdruckquelle, beispielsweise Vakuumpumpe verbunden ist. Wie insbesondere die Figur 2 sehr deutlich zeigt, ist in dem Gehäuse 6 jedes Füllelementes u.a. ein Flüssigkeitskanal 7 ausgebildet, der im Bereich seines oberen Endes mit dem Flüssigkeitsraum 3.2 in Verbindung steht und an der Unterseite des Füllelementes 1 eine Abgabeöffnung 8 bildet, über die während des Füllens das flüssige Füllgut in die zu füllende Flasche 2 eingebracht wird, die sich während des Füllens in Dichtlage mit dem Füllelement 1 befindet, d.h. mit ihrer Flaschenmündung 2.1 über eine von einer Zentriertulpe 9 gebildete Dichtung anpresst gegen das Füllelement 1 anliegt.

Zur gesteuerten Abgabe des flüssigen Füllgutes ist im Flüssigkeitskanal 7 ein Flüssigkeitsventil 10 vorgesehen, welches im Wesentlichen von einem mit Ventilflächen des Flüssigkeitskanals 7 zusammenwirkenden Ventilkörper 11 an einem rohrartigen, achsgleich mit der Füllelementachse FA angeordneten Rückgasrohr oder Ventilstößel 12 gebildet ist, der zum Öffnen und Schließen des Flüssigkeitsventil 10 in Richtung der Füllelementachse FA gesteuert durch eine Steuereinrichtung 13 bewegbar ist.

Im Inneren des Ventilstößels 12 ist ein, eine füllhöhenbestimmende und beispielsweise höhenverstellbare Sonde 14 umschließender ringförmiger Gaskanal 15 gebildet, der an einer über den Ventilkörper 11 nach unten weitergeführten Verlängerung 12.1 des Ventilstößels 12 sowie auch an einem oberen Ende des Ventilstößels 12 offen ist und dort in einen innerhalb des Gehäuses 6 ausgebildeten Gasraum 16 mündet. Dieser ist über im Gehäuse 6 ausgebildete und Steuerventile 17, 18 und 19 aufweisende Gaswege für unterschiedliche, beim Füllen der Flaschen 2 erforderliche Verfahrensschritte gesteuert mit den Ringkanälen 4 und 5 verbindbar.

Die Sonde besteht aus einem einen Sondenkanal 20 bildenden Röhrchen und ist durch den rohrartigen Ventilstößel 12 unter Bildung des Gaskanals 15 derart hindurchgeführt, dass die Sonde mit ihrem unteren Sondenende 14.1 über die Verlängerung 12.1 vorsteht. Der Sondenkanal 20 ist an diesem Sondenende 14.1 offen. Die Sonde 14 ist weiterhin abgedichtet durch den Gasraum 16 hindurchgeführt und an ihrem oberen, aus dem Gehäuse 6 vorstehenden Ende mit ihrem dort ebenfalls offenen Sondenkanal 20 an einem Anschluss 21.1 eines Steuerblocks 21 angeschlossen, der mit zwei weiteren Anschlüssen 21.2 und 21.3 über zwei getrennte Leitungen oder Strömungsverbindungen 22 bzw. 23 mit dem Gasraum 3.1 des Ringkessels 1 verbunden. Im Inneren des Steuerblocks 21 sind zwei Strömungswege 24 und 25 mit jeweils einem Rückschlagventil 24.1 bzw. 25.1 vorgesehen, die über ein gemeinsames Steuerventil 26 mit dem Anschluss 21.1 verbunden sind und von denen der Strömungsweg 24 den Anschluss 21.2 und der Strömungsweg 25 den Anschluss 21.3 bildet. Das im Strömungsweg 24 vorgesehene Rückschlagventil 24.1 ist so ausgebildet, dass es für einen Fluss vom Steuerventil 26 an den Anschluss 21.2 öffnet und für einen Fluss in umgekehrter Richtung sperrt. Das Rückschlagventil 25.1 im Strömungsweg 25 ist so ausgebildet, dass es für einen Fluss vom Anschluss 21.3 an das Steuerventil 26 öffnet und für einen Fluss in umgekehrter Richtung sperrt. Die Strömungswege 24 und 25 und die an diese Strömungswege bzw. die entsprechenden Anschlüsse 21.1 und 21.3 angeschlossenen Verbindungen 22 und 23 besitzen einen unterschiedlichen Strömungsquerschnitt, und zwar in der Weise, dass der Strömungsquerschnitt des Strömungsweges 24 und der zugehörigen Verbindung 22 deutlich kleiner ist als der Strömungsquerschnitt des Strömungsweges 25 und der Verbindung 23.

Mit dem Füllelement 1 bzw. mit dem von diesem Füllelement gebildeten Füllsystem sind u.a. eine drucklose Füllung oder eine Druckfüllung möglich, und zwar mit dem nachstehend angegebenen Verfahrensschritten, wobei jeweils von dem geschlossenen Zustand sämtliche Ventile, insbesondere des Flüssigkeitsventils 10 sowie der Steuerventile 17 - 19 und 26 auszugehen ist, sofern nicht die geöffnete Stellung eines dieser Ventile ausdrücklich erwähnt ist. Weiterhin befindet sich die jeweilige Flasche 2 mit ihrer Flaschenmündung 2.1 in Dichtlage am Füllelement 1. Weiterhin stehen sowohl der Gaskanal 15 als auch der Sondenkanal 20 während des Füllens ständig mit dem Innenraum der Flasche 2 in Verbindung.

### 1. Drucklose Füllung

1.1 Vorevakuieren durch Öffnen des Steuerventils 18 zum Verbinden des Gaskanals 15 mit dem Ringkanal 5.
1.2 Druckausgleich zwischen der Flasche 2 und dem Ringkessel 3 durch Öffnen des Steuerventil 26 über den Sondenkanal 20 und den Steuerblock 21 sowie das Rückschlagventils 25.1.
1.3 Füllen der Flasche 2 durch Öffnen des Flüssigkeitsventils 10 unter Verdrängen des Gasvolumens aus der Flasche 2 über den Sondenkanal 20, das geöffnete Steuerventil den Strömungsweg 24 im Steuerblock 21, das Rückschlagventil 24.1 sowie die Verbindung 22 in den Gasraum 3.1.
1.4 Beenden der Füllung durch Eintauchen des Sondenendes 14.1 in den bis auf das Niveau N1 angestiegenen Füllgutspiegel in der Flasche 2 bei noch geöffnetem Flüssigkeitsventil 10 und Steuerventil 26.
1.5 Füllhöhenkorrektur durch Öffnen des Steuerventils 19 und Verbinden des Gaskanals 15 und damit des Innenraums der Flasche 2 mit dem Ringkanal 4 bei geschlossenem Flüssigkeitsventil 10 und geöffneten Steuerventil 26. Hierdurch wird Füllgut über den Sondenkanal 20, den Strömungsweg 24, das Rückschlagventil 24.1 und die Verbindung 22 in den Ringkessel 3 zurückgedrückt, bis der Füllgutspiegel in der Flasche 2 auf das Niveau N2 des Sondenendes 14.1 abgesenkt und damit die exakte Füllhöhe erreicht ist.

### 2. Druckfüllen

21 Vorevakuieren der Flasche 2 durch Öffnen der Steuerventile 17 und 18 und Verbinden des Gaskanals 15 und damit des Innenraums der Flasche 2 mit dem Ringkanal 5.
2.2 Vorspannen der Flasche 2 mit dem unter dem Fülldruck P1 stehenden Inertgas aus dem Gasraum 3.1 durch Öffnen des Steuerventils 26 über die Verbindung 23, das Rückschlagventil 25.1, den Strömungsweg 25 und den Sondenkanal 20.
2.3 Füllen der Flasche 2 bei geöffnetem Steuerventil 26 und geöffneten Flüssigkeitsventil 10, wobei das aus der Flasche 2 durch das Füllgut verdrängte Inertgas über den Sondenkanal 20, das geöffnete Steuerventil 26, den Strömungsweg 24 mit Rückschlagventil 24.1 und die Verbindung 22 in den Gasraum 3.1 zurückgeführt wird.
2.4 Beenden der Füllung durch Eintauchen des Sondenendes 14.1 in den Füllgutspiegel in der Flasche 2 bei noch geöffnetem Flüssigkeitsventil 10 und geöffnetem Steuerventil 26.
2.5 Füllhöhenkorrektur bei geschlossenem Flüssigkeitsventil 10 und geöffnetem Steuerventil 26 durch Öffnen des Steuerventils 19 und Verbinden des Flascheninnenraumes oberhalb des Füllgutspiegels über den Gaskanal 15 mit dem das Inertgas mit dem Druck P2 führenden Ringkanal 4. Hierbei wird wiederum Füllgut aus dem Behälter über den Sondenkanal 20, den Strömungsweg 24, das zugehörige Rückschlagventil 24.1 und die Verbindung 22 in den Ringkessel zurückgedrückt, bis das Sondenende 14.1 aus dem Füllgutspiegel in der Flasche aufgetaucht ist und somit die erforderliche Füllhöhe erreicht ist.

Die Besonderheit des Füllelementes 1 besteht darin, dass beim drucklosen Füllen ein trockener Druckausgleich, insbesondere aber beim Druckfüllen ein trockenes Vorspannen der jeweiligen Flasche 2 über einen Verbindungsweg aus dem Gasraum 3.1 des Ringkessels erfolgt, der (Verbindungsweg) zumindest auf einer beachtlichen Teillänge, nämlich auf einer von der Verbindung 23, dem Strömungsweg 25 und dem Rückschlagventil 25.1 gebildeten Teillänge getrennt ist, von dem Strömungsweg über den bei der Füllhöhenkorrektur das Rückführen von überschüssigem Füllgut aus der jeweiligen Flasche 2 in den Ringkessel 3 erfolgt. Bei diesem trockenen Druckausgleich oder Vorspannen werden daher auch keine, oder nur sehr geringe Füllgutreste aus der Füllhöhenkorrektur einer vorausgegangenen Füllung oder Füllphase in die Flasche 2 eingebracht und so die hiermit verbundenen Nachteile vermieden.

Das Füllelement 1 hat weiterhin den Vorteil, dass der effektive Querschnitt der Strömungswege für das Vorspannen und für die Füllhöhenkorrektur optimal an die Erfordernisse dieser Verfahrensschritte angepasst sind, d.h. sowohl der innerhalb des Steuerblocks 21 ausgebildete Strömungsweg 24 als auch die Verbindung 22 besitzen jeweils einen reduzierten Strömungsquerschnitt, wie dies für ein schnelles Rückführen des überschüssigen Füllgutes bei der Füllhöhekorrektur notwendig ist, während der Strömungsweg 25 im Steuerblock 21 und auch die Verbindung 23 einen vergrößerten Strömungsquerschnitt aufweisen, wie dies für ein schnelles Vorspannen der jeweiligen Flasche mit dem Inertgas aus dem Gasraum 3.1 notwendig ist. Hierdurch werden die für das Vorspannen und die Füllhöhenkorrektur benötigte Zeiten erheblich verkürzt und damit die Leistung einer die Füllelemente 1 aufweisenden Füllmaschine bei vorgegebenem Maschinendurchmesser erheblich gesteigert.

Ein weiterer Vorteil des Füllelementes besteht darin, dass der Druckausgleich sowie das Vorspannen jeweils über den Sondenkanal 20 erfolgen, wodurch sich eine besonders einfache Ausbildung des Füllelementes 1 auch hinsichtlich des Aufwandes an Steuerventilen sowie eine vereinfachte Ansteuerung einer die Füllelemente 1 aufweisenden Füllmaschine ergeben.

Die Figur 3 zeigt ein erfindungsgemäßes Füllsystem mit einem Füllelement 1 a, welches sich von dem Füllelement 1 im Wesentlichen dadurch unterscheidet, dass auf den Steuerblock 21 verzichtet ist und am oberen Ende der Sonde 14 der Sondenkanal 20 über eine Verbindung 27 mit einem dem Steuerventil 26 entsprechenden Steuerventil 28 mit dem Gasraum 3.1 in Verbindung steht. Am Füllelement 1a ist zusätzlich zu den Ventilen 17 - 19 ein weiteres Steuerventil 29 vorgesehen, welches den Gasraum 16, der wiederum über den Gaskanal 15 ständig mit der in Dichtlage am Füllelement 1 a vorgesehenen Flasche 2 in Verbindung steht, über eine Verbindung 30 gesteuert mit dem Gasraum 3.1 des Ringkessels 3 verbindet.

Auch das Füllelement 1a eignet sich beispielsweise für ein druckloses Füllen sowie für ein Druckfüllen der Flaschen 2 mit dem flüssigen Füllgut aus dem Ringkessel 3. Die Verfahrensschritte sind dabei ähnlich den Verfahrensschritten, wie sie vorstehend für das Füllelement 1 beschrieben wurden, d.h. die Füllhöhenkorrektur erfolgt sowohl bei der drucklosen Füllung als auch bei der Druckfüllung jeweils durch Öffnen des Steuerventils 19 und durch Beaufschlagen des oberhalb des Füllgutspiegels N2 in der jeweiligen Flasche gebildeten Raumes mit dem Druck P2 des Inertgases aus dem Ringkanal 4 und durch Verdrängen des überschüssigen Füllgutes über den Sondenkanal 20, das geöffnete Steuerventil 28 und die Verbindung 27 in den Ringkessel 3 bis zum Auftauchen des Sondenendes 14.1 aus dem Füllgutspiegel, d.h. bis zum Erreichen des Niveaus N2.

Bei dem Druckfüllen erfolgt ein trockenes Vorspannen der jeweiligen Flasche 2 über einen völlig getrennten Strömungsweg, nämlich durch Öffnen des Steuerventils 29 und durch das Einleiten des unter dem Druck P1 stehenden Inertgases aus dem Gasraum 3.1 über die Verbindung 30, das geöffnete Steuerventil 29, den Gasraum 16 und dem Gaskanal 15 in die Flasche 2.

Das Füllelement 1 a hat gegenüber dem Füllelement 1 den Vorteil, dass allein durch die Verwendung eines einzigen weiteren Steuerventils 29 ein absolut trockenes Vorspannen der jeweiligen Flasche 2 möglich ist.

Vorstehend wurde davon ausgegangen, dass bei der Druckfüllung der Flaschen 2 unter Verwendung des Füllelementes 1 bzw. 1 a das trockene Vorspannen jeweils aus dem Gasraum 3.1 des Ringkessels erfolgt. Selbstverständlich besteht auch die Möglichkeit, für das Vorspannen am Rotor bzw. am Ringkessel 3 einen weiteren Kanal, beispielsweise den in der Figur 3 mit 31 bezeichneten Kanal vorzusehen, der für sämtliche Füllelemente 1a der Füllmaschine gemeinsam ist und der das Inertgas mit dem Druck P1 führt und hierfür an eine Verbindung 32 angeschlossen ist, über die auch der Gasraum 3.1 des Ringkessels 3 druckgesteuert mit dem Inertgas versorgt wird. Die Verbindung 30 jedes Füllelementes 1a ist bei dieser Ausführung nicht an den Gasraum 3.1 des Ringkessels 3, sondern an den zusätzlichen Ringkanal 31 angeschlossen, so dass in sofern eine noch weitere Trennung zwischen den für das Vorspannen und die Füllhöhenkorrektur genutzten Verbindungen und Räumen besteht.

### Bezugszeichenliste

- 1, 1a: Füllelement
- 2: Flasche
- 2.1: Flaschenmündung
- 3: Ringkessel
- 3.1: Gasraum
- 3.2: Flüssigkeitsraum
- 4: Ringkanal bzw. Trinox-Kanal
- 5: Ringkanal bzw. Vakuum-Kanal
- 6: Füllelement-Gehäuse
- 7: Flüssigkeitskanal im Gehäuse 6
- 8: Abgabeöffnung
- 9: Zentriertulpe
- 10: Flüssigkeitsventil
- 11: Ventilkörper
- 12: Ventilstößel oder Rückgasrohr
- 13: Betätigungseinrichtung
- 14: Sonde
- 14.1: Sondenende
- 15: Gas- oder Rückgaskanal
- 16: Gasraum
- 17, 18, 19: Steuerventil
- 20: Sondenkanal der Sonde 14
- 21: Steuerblock
- 21.1, 21.2, 21.3: Anschluss
- 22, 23: Äußere Verbindung oder Leitung
- 24, 25: Strömungswege innerhalb des Steuerblocks 21
- 24.1, 25.1: Rückschlagventil
- 26: Steuerventil
- 27: Äußere Verbindung
- 28: Steuerventil
- 29: Steuerventil
- 30: Verbindung
- 31: Ringkanal
- 32: Verbindung zum druckgesteuerten Zuführen von Inertgas bzw. CO2-Gas
- FA: Füllelementachse
- N1, N2: Niveau

## Patentansprüche

1. Follsystem zum Füllen von Flaschen oder dergleichen Behältern (2) mit einem flüssigen Füllgut, mit einem mit dem Füllgut teilgefüllten Vorratsbehälter oder - kessel, mit wenigstens einem Füllelement (1a) zur gesteuerten Abgabe des Füllgutes in den jeweils in Dichtlage am Füllelement (1a) angeordneten Behälter (2), mit einer die Füllhöhe beim Füllen bestimmenden Sonde (14), die mit einem Sondenende (14.1) während des Füllens in den jeweiligen Behältern (2) hineinreicht und wenigstens einen Sondenkanal (20) aufweist, der an dem Sondenende (14.1) offen ist und über einen gesteuerten Strömungsweg (27, 28) zumindest mit einem Gasraum (3.1) des mit dem flüssigen Füllguts teilgefüllten Vorratsbehälters oder -kessels (3) gesteuert in Verbindung steht, und zwar für ein Rückführen von überschüssigem Füllgut in den Vorratsbehälter (3) bei einer Füllhöhenkorrektur durch Beaufschlagung des jeweiligen Behälters (2) am Ende des Füllens mit dem Druck eines gas- und/oder dampfförmigen Mediums, vorzugsweise eines Inertgases, beispielsweise CO2-Gases, sowie mit einem gesteuerten Strömungsweg (30) zur Erzeugung eines Druckausgleichs zwischen dem zu füllenden Behälter (2) und dem Vorratsbehälter oder -kessel (3) oder zum Vorspannen des zu füllenden Behälters (2), wobei der Strömungsweg (30) für den Druckausgleich oder das Vorspannen unabhängig von dem Strömungsweg (27) für das Rückführen von überschüssigem Füllgut bei der Füllhöhenkorrektur ist, **dadurch geKennzeichnet, dass** der Strömungsweg (30) für den Druckausgleich oder das Vorspannen mit dem Gasraum (3.1) des Vorratsbehälters (3) in Verbindung steht.

2. Füllsystem nach Anspruch 1, **dadurch gekennzeichnet, dass** in den Strömungswegen oder Verbindungen zum Rückführen des überschüssigen Füllgutes bei der Füllhöhenkorrektur und/oder für den Druckausgleich oder das Vorspannen wenigstens ein steuerndes Ventil, beispielsweise ein elektrisch und/oder pneumatisch steuerbares Steuerventil (28, 29) vorgesehen ist.

3. Füllsystem nach Anspruch 2, **dadurch gekennzeichnet, dass** in den getrennten Strömungswegen jeweils ein eigenständiges, steuerndes Ventil (28, 29) vorgesehen ist.

4. Füllsystem nach einem der vorhergehenden Ansprüche **gekennzeichnet durch** einen Ventil- oder Steuerblock welcher an der höhenverstellbaren Sonde (14) vorgesehen ist.

5. Füllmaschine zum Füllen von Flaschen oder dergleichen Behältern (2) mit einem flüssigen Füllgut mit einem Füllsystem nach einem der vorhergehenden Ansprüche mit einer Vielzahl von am Umfang eines um eine vertikale Maschienenachse umlaufend antreibbaren Rotors vorgesehenen Füllelementen (1a).

## Claims

1. A filling system for filling bottles or similar containers (2) with a liquid filling material, comprising a storage container or storage tank partially filled with the filling material, at least one filling element (1a) for the controlled discharging of the filling material into the container (2) disposed on the filling element (1 a) in the sealing position, a sensor (14) for determining the filling level during filling, said sensor having a sensor end (14.1) that projects into the respective container (2) during filling and at least one sensor channel (20) that is open at the sensor end (14.1) and is connected in a controlled manner by a controlled flow path (27, 28) to at least one gas chamber (3.1) of the storage container or storage tank (3) that is partially filled with the liquid filling material, being for the purpose of returning surplus filling material to the storage container (3) in the event of a filling level correction by applying to the respective container (2) at the end of filling the pressure of a gaseous and/or vaporous medium, preferably an inert gas, for example, CO₂ gas, as well as a controlled flow path (30) for equalising the pressure between the container (2) that is to be filled and the storage container or storage tank (3) or for pre-tensioning the container (2) that is to be filled, the flow path (30) for pressure equalising or pre-tensioning being separate from the flow path (27) for returning surplus filling material for filling level correction, **characterised in that** the flow path (30) is connected to the gas chamber (3.1) of the storage container (3) for pressure equalising or pre-tensioning.

2. The filling system of claim 1 wherein at least one controlling valve such as an electrically and/or pneumatically controllable control valve (28, 29) is provided in the flow paths or connections for returning the surplus filling material during the filling level correction and/or for pressure equalising or pre-tensioning.

3. The filling system of claim 2 wherein an independent controlling valve (28, 29) is provided in each of the separate flow paths.

4. The filling system of any one of the preceding claims **characterised by** a valve block or control block that is provided on the height-adjustable sensor (14).

5. A filling machine for filling bottles or similar containers (2) with a liquid filling material having a filling system according to any one of the preceding claims with a plurality of filling elements (1 a) provided around the periphery of a rotor which can be driven to rotate about a vertical machine axis.

## Revendications

1. Système de remplissage servant à remplir des bouteilles ou des récipients (2) similaires d'un produit de remplissage liquide, comprenant un réservoir ou une cuve partiellement rempli(e) du produit remplissage, au moins un élément de remplissage (1a) servant à distribuer de manière commandée le produit de remplissage dans le récipient (2) disposé respectivement en une position étanche au niveau de l'élément de remplissage (1a), une sonde (14) déterminant lors du remplissage le niveau de remplissage, laquelle parvient, par une extrémité de sonde (14.1), au cours du remplissage, à l'intérieur du récipient (2) respectif et présente au moins un canal de sonde (20), qui est ouvert au niveau de l'extrémité de sonde (14.1) et qui se trouve en liaison de manière commandée, par l'intermédiaire d'un chemin d'écoulement (27, 28) commandé, au moins à un compartiment de gaz (3.1) du réservoir ou de la cuve (3) partiellement rempli(e) du produit de remplissage liquide, et ce à savoir en vue d'un reflux du produit de remplissage en excédent dans le réservoir (3) lors d'une correction du niveau de remplissage par l'application de la pression d'un milieu sous forme de gaz et/ou sous forme de vapeur, de préférence d'un gaz inerte, par exemple d'un gaz de CO₂, sur le récipient (2) respectif une fois le remplissage achevé, et comprenant également un chemin d'écoulement (30) commandé servant à produire une compensation de pression entre le récipient (2) à remplir et le réservoir ou la cuve (3) ou servant à précontraindre le récipient (2) à remplir, sachant que le chemin d'écoulement (30) destiné à la compensation de pression ou à la précontrainte ne dépend pas du chemin d'écoulement (27) destiné au reflux du produit de remplissage en excédent lors de la correction du niveau de remplissage, **caractérisé en ce que** le chemin d'écoulement (30) destiné à la compensation de pression ou à la précontrainte se trouve en liaison avec le compartiment de gaz (3.1) du réservoir (3).

2. Système de remplissage selon la revendication 1, **caractérisé en ce qu'**au moins une soupape de commande, par exemple une soupape (28, 29) pouvant être commandée de manière électrique et/ou de manière pneumatique, est prévue dans les chemins d'écoulement ou dans les liaisons aux fins du reflux du produit de remplissage en excédent lors de la correction du niveau de remplissage et/ou en vue de la compensation de pression ou de la précontrainte.

3. Système de remplissage selon la revendication 2, **caractérisé en ce que** respectivement une soupape (28, 29) de commande autonome est prévue dans les chemins d'écoulement séparés.

4. Système de remplissage selon l'une quelconque des revendications précédentes, **caractérisé par** un bloc de soupape ou de commande, qui est prévu au niveau de la sonde (14) réglable en hauteur.

5. Machine de remplissage servant à remplir des bouteilles ou des récipients (2) similaires d'un produit de remplissage liquide avec un système de remplissage selon l'une quelconque des revendications précédentes comprenant une pluralité d'éléments de remplissage (1 a) prévus au niveau de la périphérie d'un rotor pouvant être entraîné en rotation autour d'un axe de machine vertical.
